# EUROPÄISCHE PATENTSCHRIFT

(11) **EP 0 773 317 B1**
(45) Veröffentlichungstag und Bekanntmachung des Hinweises auf die Patenterteilung: **10.01.2001**
(21) Anmeldenummer: 96115699.9
(22) Anmeldetag: 01.10.1996
(51) Int. Cl.: D21D 1/30, B01F 7/00, B02C 7/12, B02C 13/22

(54) **Vorrichtung und Behandlungsmaschine zur mechanischen Behandlung von hochkonsistentem Faserstoff**
Device and machine for the mechanical treatment of high consistency pulp
Dispositif et machine pour le traitement mécanique de pulpe à consistence élevée

(30) Priorität: 10.11.1995 DE 19541892
(43) Veröffentlichungstag der Anmeldung: 14.05.1997
(73) Patentinhaber: Voith Sulzer Stoffaufbereitung GmbH, 88191 Ravensburg (DE)
(72) Erfinder: Schneid, Josef, 88267 Vogt (DE); Schnell, Hans, 88512 Mengen (DE)

(56) Entgegenhaltungen:
- WO-A-95/24528
- DE-A- 3 047 013
- DE-B- 1 217 754

## Beschreibung

Die Erfindung betrifft eine Vorrichtung zur mechanischen Behandlung von hochkonsistentem Faserstoff gemäß dem Oberbegriff des Anspruchs 1.

Eine derartige Behandlungsvorrichtung ist zum Beispiel aus der DE-PS 30 47 013 bekannt. Diese zum Dispergieren von Altpapier geeignete Vorrichtung dient dazu, den Stoff intensiv mechanisch und thermisch zu bearbeiten, wodurch die darin enthaltenen Störstoffe von den Fasern abgelöst, zerkleinert und/oder unter die Sichtbarkeitsgrenze gebracht werden können. Anders als zum Beispiel bei Papierstoff-Mahlrefinern wird bei derartigen Maschinen der Faserstoff nicht in einer pumpfähigen Suspension bearbeitet, sondern in Form eines teigigen oder krümeligen Hochkonsistenzstoffes, vorzugsweise mit einem Trockengehalt zwischen 20 und 40 %. Auf diese Weise lassen sich beträchtlich höhere Scherkräfte in den Faserstoff übertragen, wodurch die genannten Ziele erreichbar sind, ohne daß dabei eine wesentliche Veränderung der Faserlänge erfolgt. In vielen Fällen wird die Wirkung der mechanischen Behandlung durch Hitze weiter verstärkt, z.B. durch Einstellen einer Faserstofftemperatur von 90° Celsius oder noch darüber.

Durch die hohe Konsistenz, die der Faserstoff bei der Behandlung hat, ist eine intensive mechanische Bearbeitung möglich, obwohl sich die Zähne der relativ zueinander bewegbaren Behandlungswerkzeuge nicht berühren, sondern sich vielmehr in einem Abstand von ca. 1 mm oder mehr aneinander vorbeibewegen. Dabei treten an den Zähnen ganz erhebliche Kräfte auf, die insbesondere den Zahnfuß belasten. Wegen der Hebelwirkung greift zusätzlich zu den Scherkräften am Zahnfuß ein hohes Moment an, das mit zunehmender Zahnhöhe stark zunimmt. Andererseits sind höhere Zähne von Vorteil, da der zur Verfügung stehende Durchtrittsquerschnitt im wesentlichen zur Zahnhöhe proportional ist. Daher läßt sich dann mit einer Vorrichtung in derselben Zeit eine entsprechend größere Menge mit gleich hoher Intensität behandeln. Mit größeren Maschineneinheiten ist fast immer eine höhere Wirtschaftlichkeit bezüglich Investitions- und Betriebskosten erreichbar.

Die im Stand der Technik realisierbaren Zahnhöhen für derartige Vorrichtungen hängen auch vom Herstellungsverfahren für die Vorrichtung zur mechanischen Behandlung von hochkonsistentem Faserstoff ab. So gibt es gegossene Kreissegmente, welche durch Aneinanderreihung zu einer geschlossenen ringförmigen Rotor- oder Statorgarnitur zusammengebaut werden. Aus gieß- und formtechnischen Gründen können bei solchen z.B. im Sandgußverfahren hergestellten Bauteilen eine Spaltbreite von 6 mm und eine Zahnbreite von 6 mm nicht unterschritten werden, und die Zahnhöhe darf meist nicht höher als 30 mm sein. Vorrichtungen, die in einem solchen Verfahren hergestellt werden, können nur eine vergleichsweise geringe Materialhärte haben. Das andere Arbeitsverfahren geht von geschlossenen Einzelringen aus, in die die Spalte eingefräst werden müssen. Diese Ringe werden in konzentrischer Anordnung zu einer kompletten Rotor- oder Statorgarnitur zusammengebaut. Wegen des Fräsverfahrens könnten die Spalte an sich kleiner sein als beim Guß, es ergeben sich aber Einschränkungen durch die Festigkeitsanforderungen. Dennoch lassen sich gefräste Garniturringe mit höheren Zähnen herstellen als wenn sie gegossen werden. Nachteilig sind allerdings beim Fräsen die hohen Fertigungskosten.

Der Erfindung liegt daher die Aufgabe zugrunde, eine Vorrichtung zur mechanischen Behandlung von hochkonsistentem Faserstoff zu schaffen, mit der es möglich ist, eine größere Durchsatzmenge als bisher zu verarbeiten unter Beibehaltung oder Verbesserung der Behandlungswirkung.

Diese Aufgabe wird durch die im Kennzeichen des Anspruchs 1 genannten Merkmale vollständig gelöst.

Durch diese Maßnahmen können die dem Faserstoff zur Verfügung stehenden Strömungsquerschnitte zwischen den Zähnen vergrößert werden, ohne eine Überlastung der Zahnfüße befürchten zu müssen. Dort, wo die Spalte kurz sind, sind die Belastungen relativ gering, und an den langen Spalten können entsprechend breite Zahnfüße sehr hohe Belastungen aufnehmen. Das Widerstandsmoment nimmt bekanntlich mit der 2. Potenz der Fußbreite zu.

Die Erfindung und ihre Vorteile werden erläutert anhand von Zeichnungen. Dabei zeigen:
- Fig. 1: Schnitt durch den wesentlichen Teil der erfindungsgemäßen Vorrichtung in Seitenansicht;
- Fig. 2: Aufsicht auf die Vorrichtung;
- Fig. 3a: perspektivische Darstellung eines Teiles des Behandlungswerkzeugs;
- Fig. 3b: Seitenansicht bezüglich Fig. 3a;
- Fig. 4: Teilansicht einer weiteren Ausführungsform eines Behandlungswerkzeugs;
- Fig. 5: die Variante der Fig. 4 im Eingriff mit weiteren Behandlungswerkzeugen;
- Fig. 6: eine weitere Ausführungsform;
- Fig. 7: die Variante der Fig. 6 im Eingriff mit weiteren Behandlungswerkzeugen;
- Fig. 8: eine weitere Variante eines Behandlungswerkzeuges;
- Fig. 9: Schnitt durch eine Behandlungsmaschine, die die Vorrichtung enthält.

Fig. 1 zeigt zwei relativ zueinander bewegbare komplementäre Behandlungswerkzeuge 1 und 2, die miteinander so im Eingriff stehen, daß sie zusammenwirken können. Zum Beispiel kann das Behandlungswerkzeug 1 zu einem Rotor und das Behandlungswerkzeug 2 zu einem Stator gehören. Dabei wird also im hier dargestellten Falle das Behandlungswerkzeug, in Strömungsrichtung gesehen, radial außen mit einem Stator abgeschlossen. Es ist ohne weiteres vorstellbar, daß der radial letzte Ring ein Rotorring ist, wodurch z.B. der Stoff aus dem Behandlungsapparat ausgeschleudert würde. Die gewählte Darstellung in Form eines Schnitts in Seitenansicht läßt erkennen, daß sich radial von innen nach außen die zu verschiedenen Behandlungswerkzeugen gehörenden Zähne 3, 4, 3', 4" abwechseln. Deren Höhe ist als H bzw. H'angegeben. Die Richtung der Stoffströmung, radial von innen nach außen, wird durch den Pfeil S angedeutet. Wie Fig. 2 zeigt, ist die Anordnung derart, daß ringförmig angeordnete Zähne jeweils eine Zahnreihe bilden und die Zahnreihe eines Behandlungswerkzeuges jeweils in den Leerraum 7 des komplementären Werkzeuges reicht. Wie bereits ausgeführt, sind die Spalten zwischen benachbarten Zähnen unterschiedlich lang. Dargestellt ist das in Fig. 1 mit Maßpfeilen und den Buchstaben L für die Länge des jeweils längeren Spaltes und L1 für die des jeweils kürzeren Spaltes, eingetragen am Behandlungswerkzeug 1. Am Behandlungswerkzeug 2 ist diese Geometrie analog mit den Bezugszeichen L' und L1' vermaßt.

Die Fig. 2 zeigt eine erfindungsgemäß ausgeführte Vorrichtung in Ansicht von oben, wobei die Zähne teilweise geschnitten dargestellt sind. Dabei ist nur ein Teil der an sich vorhandenen Zähne eingezeichnet. Man erkennt, daß die Zähne in Zahnreihen konzentrisch angeordnet sind. Zwischen den Zähnen 3, 3', 4, 4' befinden sich die Spalte 5 oder 6. Dabei gehören die Zähne 3 und 3' zu einem Behandlungswerkzeug und die Zähne 4 und 4' zum anderen. Die Zeichnungsschnitte durch die Zähne 3' sind so gelegt, daß sie alle Spalte 5 und 6 erfassen, während die durch die Zähne 4' so nahe dem Zahnfuß liegen, daß sie nur durch die langen Spalte 6 unterbrochen sind. Anzumerken ist, daß nicht notwendigerweise alle Zahnreihen mit unterschiedlich langen Spalten versehen sein müssen. Besonders vorteilhaft ist diese Maßnahme an den radial außen liegenden Zahnreihen.

Zur besseren Verdeutlichung der Vorrichtung ist ein Ausführungsbeispiel in Fig. 3 perspektivisch gezeichnet. Das nur teilweise dargestellte Behandlungswerkzeug 1 enthält eine ringförmige Zahnreihe mit Zähnen 3, die durch unterschiedlich lange Spalte 5 bzw. 6 voneinander getrennt sind. Die Breite dieser Spalte in Umfangsrichtung kann gleich gehalten werden, um eine gleichmäßige Bearbeitung des gesamten Stoffes zu gewährleisten. Das muß nicht in allen Fällen optimal sein; z.B. könnte der längere Spalt 6 breiter gewählt werden, um dann den Stoffdurchfluß zu verbessern. Solche Optimierung muß Ökonomie und Technologie berücksichtigen.

Die Ausführungsform des Behandlungswerkzeuges gemäß Fig. 4 enthält ebenfalls eine größere Anzahl von Zähnen 3, zwischen denen sich Spalte 5 bzw. 6 von unterschiedlicher Länge befinden. Bei dieser Form sind die längeren Spalte 6 im Bereich des Zahnfußes 10 in Umfangsrichtung verbreitert. Dadurch wird eine maximale Durchströmfläche für den zu behandelnden Stoff angeboten. Wie bereits ausgeführt wurde, ist der mögliche Durchsatz eines Bearbeitungswerkzeuges dieser Art im wesentlichen proportional zum Durchströmungsquerschnitt. Natürlich müssen die im Bereich der langen Spalte 6 gebildeten Zahnfüße noch eine ausreichende Wandstärke aufweisen, um die an dieser Stelle beträchtlichen Kräfte und Momente aufnehmen zu können. Das mit dem hier dargestellten Behandlungswerkzeug 1 zusammenarbeitende Behandlungswerkzeug 2 kann prinzipiell ähnlich aufgebaut sein. Die in Fig. 5 gezeigte Seitenansicht, schematisch im Schnitt, zeigt zwei Behandlungswerkzeuge 1 und 2, die sich so im Eingriff befinden, daß eine bestimmungsgemäße Benutzung der Bearbeitungsvorrichtung möglich ist.

Eine weitere Möglichkeit zur Realisierung der Erfindung zeigen Fig. 6 und Fig. 7. Wiederum am Beispiel des Bearbeitungswerkzeuges 1 dargestellt, sieht man eine Sonderform, bei der die kürzeren Spalte 5 zwar auch nur die geringere Länge L1 aufweisen, aber zwischen der Grundfläche 9 des kürzeren Spaltes 5 und dem Zahnfuß 10 eine Nut 11 vorhanden ist. Dadurch gibt es bei Betrieb der Vorrichtung zusätzliche Kanten, die von Vorteil sein können. Wegen des verbleibenden Zahnmaterials 12 ist aber dennoch eine Abstützung der benachbarten Zähne 3 möglich. Die Fig. 7 zeigt den Gegenstand der Fig. 6 in Seitenansicht im Schnitt, wobei wiederum zusätzlich ein weiteres Behandlungswerkzeug 2 gezeigt ist, das mit dem Behandlungswerkzeug 1 in Eingriff steht.

Die Anwendung der Erfindung kann auch mit einem Behandlungswerkzeug gemäß Fig. 8 erfolgen, bei dem die langen und kurzen Spalte 5 und 6 nicht gleichmäßig alternierend aufeinanderfolgen, sondern jeweils ein langer Spalt 6 auf zwei kurze Spalte 5. Die gezeigte Anordnung führt zu massiven Zahnfüßen 10 und erlaubt daher oft noch höhere Zähne.

Je nach ökonomischen und technologischen Anforderungen sind auch weitere Variationen der Folge von kurzen und langen Spalten denkbar.

Fig. 9 zeigt eine Behandlungsmaschine 13, in die zwei Behandlungswerkzeuge 1, 2 eingesetzt sind. Ein Gehäuse 14 umgibt diese im wesentlichen und weist eine Zufuhröffnung 15 und eine Abfuhröffnung 16 auf, durch die der Faserstoff zu- bzw. abzuführen ist. An der Zufuhröffnung 15 hat die Maschine eine Fördereinrichtung 17, welche den krümeligen Hochkonsistenzstoff zusammendrückt, so daß ein Pfropfen entsteht. Der Faserstoff wird zwischen den Behandlungswerkzeugen 1, 2 radial nach außen (Pfeil S) geführt und verläßt dann das Gehäuse 14 durch die Abfuhröffnung 16.

## Patentansprüche

1. Vorrichtung zur mechanischen Behandlung von hochkonsistentem Faserstoff, mit mindestens zwei relativ zueinander bewegbaren Behandlungswerkzeugen (1, 2, ),
1.1 die jeweils einen im wesentlichen rotationssymmetrischen Grundkörper aufweisen und koaxial zueinander angeordnet sind,
1.2 die in ringförmigen, zu ihrer Mitte konzentrischen Reihen angeordnete Zähne (3, 3', 4, 4') aufweisen, zwischen welchen sich Spalte (5, 6) befinden, die freie Querschnitte bilden, welche von dem zu behandelnden Faserstoff durchströmbar sind,
1.3 die zwischen den Zahnreihen ringförmige Leerräume (7) aufweisen,
1.4 die so zueinander positioniert sind, daß mindestens eine Zahnreihe eines Behandlungswerkzeuges (1,2) in einen ringförmigen Leerraum eines anderen Behandlungswerkzeuges (2,1) hineinreicht,
**dadurch gekennzeichnet**,
daß die vom Faserstoff durchströmbaren Spalte (5, 6) zwischen benachbarten Zähnen (3, 3', 4, 4') jeweils eine unterschiedliche Länge (L, L1, L', L1') haben.

2. Vorrichtung nach Anspruch 1,
**dadurch gekennzeichnet**,
daß die Länge (L1, L1') der kürzeren Spalte (5) höchstens 70 % der Länge (L, L') der längeren Spalte (6) beträgt.

3. Vorrichtung nach Anspruch 1 oder 2,
**dadurch gekennzeichnet**,
daß die längeren Spalte (6) in der Nähe der angrenzenden Zahnfüße (10) in Umfangsrichtung der Zahnreihe breiter sind als in ihrem übrigen Verlauf.

4. Vorrichtung nach Anspruch 3,
**dadurch gekennzeichnet**,
daß das Maß der größeren Breite ein Faktor größer als 1,2 ist.

5. Vorrichtung nach einem der vorstehenden Ansprüche,
**dadurch gekennzeichnet**,
daß in mindestens einer Zahnreihe die langen Spalte (6) und die kürzeren Spalte (5) alternierend aufeinanderfolgen (Muster 6-5-6-5-6-5).

6. Vorrichtung nach einem der vorstehenden Ansprüche,
**dadurch gekennzeichnet**,
daß in mindestens einer Zahnreihe auf jeden langen Spalt (6) mindestens zwei kürzere Spalte (5) folgen (Muster 6-5-5-6-5-5).

7. Vorrichtung nach einem der vorstehenden Ansprüche,
**dadurch gekennzeichnet**,
daß in mindestens einer Zahnreihe auf jeden kürzeren Spalt (5) mindestens zwei lange Spalte (6) folgen (Muster 5-5-6-5-5-6).

8. Vorrichtung nach einem der vorstehenden Ansprüche,
**dadurch gekennzeichnet**,
daß die Zähne eine Höhe (H, H') aufweisen, die zwischen 40 und 150 mm beträgt.

9. Vorrichtung nach Anspruch 8,
**dadurch gekennzeichnet**,
daß die Höhe (H, H') der Zähne etwa gleich der Tiefe (T, T') der langen Spalte (6) ist.

10. Vorrichtung nach einem der vorstehenden Ansprüche,
**dadurch gekennzeichnet**,
daß die Tiefe (T, T') des längeren Spaltes (6) zwischen 40 und 150 mm beträgt.

11. Vorrichtung nach einem der vorstehenden Ansprüche,
**dadurch gekennzeichnet**,
daß die Tiefe (T1, T1') des kürzeren Spaltes (5) zwischen 10 und 80 mm beträgt.

12. Vorrichtung nach einem der vorstehenden Ansprüche,
**dadurch gekennzeichnet**,
daß die in Umfangsrichtung gemessene Breite der Spalte zwischen 5 und 30 mm liegt.

13. Vorrichtung nach einem der vorstehenden Ansprüche,
**dadurch gekennzeichnet**,
daß das Behandlungswerkzeug aus einzelnen Kreis- oder Ringsegmenten zusammengesetzt ist.

14. Vorrichtung nach einem der vorstehenden Ansprüche,
**dadurch gekennzeichnet**,
daß die Behandlungswerkzeuge in einem Guß- oder Spritzverfahren hergestellt sind.

15. Vorrichtung nach einem der vorstehenden Ansprüche,
**dadurch gekennzeichnet**,
daß der rotationssymmetrische Grundkörper mehrere radial zueinander angeordnete konzentrische Zahnreihen enthält und zwei benachbarte, relativ zueinander bewegbare Behandlungswerkzeuge axial nebeneinander angeordnet sind.

16. Behandlungsmaschine (13), die eine Vorrichtung zur mechanischen Behandlung nach einem der voranstehenden Ansprüche enthält,
**dadurch gekennzeichnet**,
daß die Behandlungsmaschine (13) ein Gehäuse (14) mit mindestens einer Zufuhröffnung (15) und mindestens einer Abfuhröffnung (16) aufweist, welches die Behandlungswerkzeuge (1, 2) im wesentlichen umgibt, wobei die Behandlungsmaschine an der Zufuhröffnung (15) mit einer pfropfenbildenden Fördereinrichtung (17) zur Zufuhr des zu behandelnden hochkonsistenten Faserstoffes versehen ist, mit der bei Betrieb der Maschine der Faserstoff zwischen die relativ zueinander bewegbaren Behandlungswerkzeuge (1, 2) geführt wird.

17. Behandlungsmaschine nach Anspruch 16,
**dadurch gekennzeichnet**,
daß die Abfuhröffnung (16) ein Fallschacht für den behandelten hochkonsistenten Faserstoff ist.

18. Behandlungsmaschine nach Ansprch 16 oder 17,
**dadurch gekennzeichnet**,
daß stromabwärts der Behandlungswerkzeuge (1, 2) Vorrichtungen zur Zugabe von Verdünnungswasser für den behandelten hochkonsistenen Faserstoff vorhanden sind.

## Claims

1. Device for the mechanical treatment of high-consistency fibrous stock, having at least two treatment tools (1, 2) which can be moved relative to each other,
1.1 which respectively have an essentially rotationally symmetrical base body and are arranged coaxially with one another,
1.2 which have teeth (3, 3', 4, 4') which are arranged in annular rows concentric with their centre and between which there are gaps (5, 6) which form free cross sections through which the fibrous stock to be treated can flow,
1.3 which have annular clearances (7) between the rows of teeth,
1.4 which are positioned in relation to one another such that at least one row of teeth of a treatment tool (1, 2) reaches into an annular clearance in another treatment tool (2, 1),
characterized in that the gaps (5, 6) between adjacent teeth (3, 3', 4, 4'), through which the fibrous stock can flow, each have a different length (L, L1, L', L1').

2. Device according to Claim 1, characterized in that the length (L1, L1') of the shorter gaps (5) is a maximum of 70% of the length (L, L') of the longer gaps (6).

3. Device according to Claim 1 or 2, characterized in that the longer gaps (6) in the vicinity of the adjacent tooth roots (10) are broader in the circumferential direction of the row of teeth than in their remaining course.

4. Device according to Claim 3, characterized in that the extent of the greater width is a factor greater than 1.2.

5. Device according to one of the preceding claims, characterized in that, in at least one row of teeth, the long gaps (6) and the shorter gaps (5) follow one another alternately (pattern 6-5-6-5-6-5).

6. Device according to one of the preceding claims, characterized in that, in at least one row of teeth, each long gap (6) is followed by at least two shorter gaps (5) (pattern 6-5-5-6-5-5).

7. Device according to one of the preceding claims, characterized in that, in at least one row of teeth, each shorter gap (5) is followed by at least two long gaps (6) (pattern 5-5-6-5-5-6).

8. Device according to one of the preceding claims, characterized in that the teeth have a height (H, H') between 40 and 150 mm.

9. Device according to Claim 8, characterized in that the height (H, H') of the teeth is approximately equal to the depth (T, T') of the long gaps (6).

10. Device according to one of the preceding claims, characterized in that the depth (T, T') of the longer gap (6) is between 40 and 150 mm.

11. Device according to one of the preceding claims, characterized in that the depth (T1, T1') of the shorter gap (5) is between 10 and 80 mm.

12. Device according to one of the preceding claims, characterized in that the width of the gaps, as measured in the circumferential direction, is between 5 and 30 mm.

13. Device according to one of the preceding claims, characterized in that the treatment tool is composed of individual circular or annular segments.

14. Device according to one of the preceding claims, characterized in that the treatment tools are produced by a casting or injection-moulding process.

15. Device according to one of the preceding claims, characterized in that the rotationally symmetrical base body has a number of concentric rows of teeth arranged radially with respect to one another, and two adjacent treatment tools, which can be moved relative to each other, are arranged axially beside each other.

16. Treatment machine (13), which contains a device for mechanical treatment according to one of the preceding claims, characterized in that the treatment machine (13) has a casing (14) which has at least one feed opening (15) and at least one discharge opening (16) and essentially surrounds the treatment tools (1, 2), the treatment machine being provided at the feed opening (15) with a plug-forming delivery device (17) for feeding the high-consistency fibrous stock to be treated, with which device, when the machine is operating, the fibrous stock is led between the treatment tools (1, 2) which can be moved relative to each other.

17. Treatment machine according to Claim 16, characterized in that the discharge opening (16) is a fall shaft for the treated high-consistency fibrous stock.

18. Treatment machine according to Claim 16 or 17, characterized in that downstream of the treatment tools (1, 2) there are devices for adding dilution water to the treated high-consistency fibrous stock.

## Revendications

1. Dispositif pour le traitement mécanique de matière fibreuse de consistance élevée, comprenant au moins deux outils de traitement (1, 2) mobiles l'un par rapport à l'autre,
1.1 qui présentent dans chaque cas un corps de base essentiellement à symétrie de révolution et sont disposés coaxialement l'un par rapport à l'autre,
1.2 qui présentent des dents (3, 3', 4, 4') disposées en rangées annulaires concentriques en direction de leur centre, entre lesquelles se trouvent des fentes (5, 6) qui forment des sections transversales libres, qui peuvent être traversées par la matière fibreuse à traiter,
1.3 qui présentent entre les rangées de dents des espaces vides annulaires (7),
1.4 qui sont positionnés l'un par rapport à l'autre de telle sorte qu'au moins une rangée de dents d'un outil de traitement (1, 2) pénètre dans un espace vide annulaire d'un autre outil de traitement (2, 1),
**caractérisé en ce que**
les fentes (5, 6) entre des dents voisines (3, 3', 4, 4'), qui peuvent être traversées par la matière fibreuse, ont respectivement une longueur différente (L, L1, L', L1').

2. Dispositif selon la revendication 1, **caractérisé en ce que** la longueur (L1, L1') des fentes plus courtes mesure au plus 70% de la longueur (L, L') des fentes (5) plus longues (6).

3. Dispositif selon la revendication 1 ou 2, **caractérisé en ce que** les fentes plus longues (6) à proximité des bases (10) de dents adjacentes sont plus larges dans la direction du pourtour de la rangée de dents que dans le reste de leur étendue.

4. Dispositif selon la revendication 3, **caractérisé en ce que** la largeur plus grande est plus grande d'un facteur de 1,2.

5. Dispositif selon l'une quelconque des revendications précédentes, **caractérisé en ce que**, dans au moins une rangée de dents, les fentes longues (6) et les fentes plus courtes (5) se suivent en alternance (modèle 6-5-6-5-6-5).

6. Dispositif selon l'une quelconque des revendications précédentes, **caractérisé en ce que,** dans au moins une rangée de dents, au moins deux fentes plus courtes (5) suivent chaque fente longue (6) (modèle 6-5-5-6-5-5).

7. Dispositif selon l'une quelconque des revendications précédentes, **caractérisé en ce que**, dans au moins une rangée de dents, au moins deux fentes longues (6) suivent chaque fente plus courte (5) (modèle 5-5-6-5-5-6).

8. Dispositif selon l'une quelconque des revendications précédentes, **caractérisé en ce que** les dents présentent une hauteur (H, H') mesurant entre 40 et 150 mm.

9. Dispositif selon la revendication 8, **caractérisé en ce que** la hauteur (H, H') des dents est approximativement égale à la profondeur (T, T') des fentes longues (6).

10. Dispositif selon l'une quelconque des revendications précédentes, **caractérisé en ce que** la profondeur (T, T') de la fente plus longue (6) mesure entre 40 et 150 mm.

11. Dispositif selon l'une quelconque des revendications précédentes, **caractérisé en ce que** la profondeur (T1, T1') de la fente plus courte (5) mesure entre 10 et 80 mm.

12. Dispositif selon l'une quelconque des revendications précédentes, **caractérisé en ce que** la largeur de la fente, mesurée dans la direction du pourtour, mesure entre 5 et 30 mm.

13. Dispositif selon l'une quelconque des revendications précédentes, **caractérisé en ce que** l'outil de traitement est composé de segments individuels circulaires ou annulaires.

14. Dispositif selon l'une quelconque des revendications précédentes, **caractérisé en ce que** les outils de traitement sont fabriqués selon un procédé de coulée ou d'injection.

15. Dispositif selon l'une quelconque des revendications précédentes, **caractérisé en ce que** le corps de base à symétrie de révolution contient plusieurs rangées de dents concentriques disposées radialement les unes par rapport aux autres et en ce que deux outils de traitement voisins, mobiles l'un par rapport à l'autre, sont disposés axialement l'un à côté de l'autre.

16. Machine de traitement (13) qui comprend un dispositif de traitement mécanique selon l'une quelconque des revendications précédentes, **caractérisée en ce que** la machine de traitement (13) présente un boîtier (14) avec au moins une ouverture d'apport (15) et au moins une ouverture d'évacuation (16), lequel englobe essentiellement les outils de traitement (1, 2), la machine de traitement étant pourvue au niveau de l'ouverture d'apport (15) d'un dispositif d'amenée (17) formant des bouchons, pour l'apport de la matière fibreuse de consistance élevée à traiter, avec lequel, lors du fonctionnement de la machine, la matière fibreuse est guidée entre les outils de traitement (1, 2) mobiles l'un par rapport à l'autre.

17. Machine de traitement selon la revendication 16, **caractérisée en ce que** l'ouverture d'évacuation (16) est un tuyau de chute pour la matière fibreuse traitée de consistance élevée.

18. Machine de traitement selon la revendication 16 ou 17, **caractérisée en ce que**, en aval des outils de traitement (1, 2), sont prévus des dispositifs d'ajout d'eau de dilution pour la matière fibreuse traitée de consistance élevée.
